# EUROPÄISCHE PATENTSCHRIFT

(11) **EP 2 736 835 B1**
(45) Veröffentlichungstag und Bekanntmachung des Hinweises auf die Patenterteilung: **27.04.2016**
(21) Anmeldenummer: 12732537.1
(22) Anmeldetag: 28.06.2012
(51) Int. Cl.: B67B 3/20

(54) **VORRICHTUNG ZUM VERSCHLIESSEN VON BEHÄLTERN**
DEVICE FOR CLOSING CONTAINERS
DISPOSITIF DE FERMETURE DE RÉCIPIENTS

(30) Priorität: 26.07.2011 DE 102011108429
(43) Veröffentlichungstag der Anmeldung: 04.06.2014
(73) Patentinhaber: KHS GmbH, 44143 Dortmund (DE)
(72) Erfinder: NAABER, Matthias, 55559 Bretzenheim (DE)
(86) Internationale Anmeldenummer: PCT/EP2012/002709
(87) Internationale Veröffentlichungsnummer: WO 2013/013752

(56) Entgegenhaltungen:
- EP-A1- 0 889 002
- EP-A2- 2 221 272
- WO-A1-2009/016502
- WO-A2-2010/118806
- DE-U1-202006 003 975

## Beschreibung

Die Erfindung betrifft eine Vorrichtung zum Verschließen von Behältern gemäß dem Oberbegriff des Anspruchs 1 und wie aus der Patentschrift DE 20 2006 003 975 U1 bekannt, mit mehreren am Umfang eines um die vertikale Maschinenachse umlaufend antreibbaren Rotors gebildete Verschließerstationen, welche jeweils ein Verschließerwerkzeug aufweisen.

Solche Vorrichtungen sind gemäß der DE 10 2007 057 857 A1 als Verschließmaschinen zum Verschließen von Flaschen mit Schraubverschlüssen, die durch Auf- bzw. Verschrauben auf ein flaschenseitiges Außengewinde im Bereich der Flaschenmündung befestigt werden, in verschiedenen Ausführungen bekannt.

Grundsätzlich erfolgt das Aufbringen des jeweiligen Verschlusses mit einem Verschließerwerkzeug oder Verschließkonus, in welchem der Flaschenverschluss bis zum Aufbringen auf eine Flasche gehalten ist, und welcher zum Aufbringen des Verschlusses auf die Flasche bzw. zum Verschrauben durch einen Antrieb rotierend antreibbar ist.

Während des gesamten Verschließprozesses ist es aufgrund der geometrischen Gegebenheiten an einer Verschließmaschine stets erforderlich, den Abstand zwischen der Unterkante des Verschließkonus und der Oberkante der Flaschenmündung zu verändern, z.B. um die sich durch den Aufschraubvorgang ergebende Veränderung des Abstandes auszugleichen. Bei bestimmten Ausführungsformen bekannter Verschließer geschieht dieses dadurch, dass die Unterkante des Verschließkonus auf einer Höhenebene verbleibt, während der zu verschließende Behälter alle erforderlichen Bewegungen in der Höhenebene durchführt.

Wie die DE 10 2007 057 857 A1 weiter offenbart, weisen bekannte Verschließmaschinen, also Schraubverschließer und auch (Kron)Korker an einem um eine vertikale Maschinenachse umlaufenden antreibbaren Rotor mehrere Verschließstationen mit jeweils einem Verschließerwerkzeug sowie mit einem Flaschen- oder Behälterträger auf, der bei umlaufenden Rotor durch eine Hubkurve gesteuert auf- und abbewegbar ist, und zwar zum Zuführen der jeweiligen Flasche zu dem Verschließwerkzeug vor dem Verschließen sowie zum Trennen der verschlossenen Flasche vom Verschließwerkzeug.

Ebenfalls bekannt sind Verschließmaschinen, bei welchen Behälter mittels Kronkorken verschlossen werden. Auch bei solchen Verschließmaschinen kommt es zu Veränderungen des Abstandes, welcher ebenfalls ausgeglichen werden sollte. Dies kann wie zuvor beschrieben erfolgen. Selbstverständlich entfällt dabei eine Schraubbewegung des so genannten Verschließstempels.

Bekannt sind demnach Verschließmaschinen deren Behälterträger mittels mechanischer Hubkurven gesteuert sind. Die DE 10 2007 057 857 A1 schlägt praktischer Weise vor solche Hubkurvenabtriebe durch einen gesteuerten und geregelten Antrieb zu ersetzen.

Dieser Vorschlag der DE 10 2007 057 857 A1 hat sich in der Praxis dahin bewährt, dass die erforderliche Höhenbewegung frei programmierbar gestaltbar war. Zur gesteuerten oder geregelten Linearbewegung könne z.B. ein Linearmotor einsetzbar sein.

Der Erfindung liegt die Aufgabe zugrunde eine Vorrichtung der eingangs genannten Art unter Nutzung mechanischer Hubkurven zu verbessern.

Erfindungsgemäß wird die Aufgabe durch eine Vorrichtung mit den Merkmalen des Anspruchs 1 gelöst.

Zweckmäßiger Weise sind zur Übertragung der Höhenbewegung von dem Kopplungselement auf das Verschließerwerkzeug Übertragungsmittel bzw. ist der Mitnehmer vorgesehen, welcher zumindest einen Verbindungsarm aufweist, welcher an einer Führungshülse angeordnet ist, wobei die Führungshülse einen Abschnitt des Verschließerwerkzeugs, bzw. einen Abschnitt von dessen Welle umfasst bzw. an diesem befestigt ist. Diese Führungshülse kann auch eine Anzahl von zwei oder mehr Führungsstäben oder dergleichen aufweisen, und dient, bei gleichzeitiger relativer Abstandsänderung zwischen Antriebsmotor und Verschlusskopf, zur Drehkraftübertragung auf den Verschlusskopf. Ist das Verschließerwerkzeug als Drehverschlusswerkzeug ausgeführt muss dieses naturgemäß rotierbar sein. Sinnvoll ist daher, wenn die Führungshülse über solche Lager mit dem entsprechenden Abschnitt des Verschließerwerkzeugs verbunden ist, dass sowohl die erforderliche Höhenbewegung als auch eine erforderliche Rotation des Verschließerwerkzeugs möglich ist.

Bei der bevorzugten Ausgestaltung ist vorgesehen, dass das Verschließerwerkzeug die erforderliche Höhenbewegung ausführt, wobei der Behälter an dem Behälterträger in Höhenrichtung gesehen unveränderbar gehalten ist. Eine nicht erfindungsgemäße Möglichkeit wäre, wenn das Verschließerwerkzeug eine Welle mit einem feststehenden Wellenteil und einem verfahrbaren Wellenteil aufweist, so dass eine längenvariable, beispielsweise teleskopierbare Welle gebildet ist.. Der motorische Drehantrieb des Verschließerwerkzeuges ist also vorteilhaft in Höhenrichtung unveränderlich gelagert.

Bei der bevorzugten Ausgestaltung rotieren alle Komponenten mit dem Rotor zusammen um die vertikale Maschinenachse. Insofern ist das Kopplungselement zielführend mit dem Rotor verbunden.

Der Behälterträger kann als Aufstandsteller ausgeführt sein, oder auch an einer Linearführung angeordnet sein, ist also bezüglich seiner Höhenlage unbeweglich gelagert. Bevorzugt kann der Behälterträger an einem freien, fußseitigen Ende der Linearführung angeordnet sein. Die Linearführung kann zur Führung der Verbindungsarme des Mitnehmers parallel zur vertikalen Maschinenachse vorgesehen sein. Insofern kann die Linearführung eine Doppelfunktion aufweisen. Zum einen kann diese die Verbindungsarme des Mitnehmers in Vertikalrichtung führen. Zum andere kann die Linearführung den Behälterträger darstellen, welcher in Höhenrichtung unbeweglich ist.

Mit der Erfindung ist es möglich, nur noch das Verschließerwerkzeug, insbesondere dessen Konus an dem verfahrbaren Wellenteil in der erforderlichen Höhennachführung zu bewegen. So kann auf eine komplizierte Behälternachführung verzichtet werden. Zielführend ist auch, dass der Drehantrieb der Verschließerwerkzeugs in Höhenrichtung fest ist, so dass tatsächlich nur eine geringe Anzahl beweglicher Komponenten vorhanden sind, so dass auch ein Wartungsaufwand dieser wenigen beweglichen Komponenten erheblich reduziert ist. Selbstverständlich können geeignete Werkstoffe verwendet werden, wobei ein Einsatz von Kunststoffen bevorzugt werden kann, was eine besonders einfache und gut reinigbare Ausführung insbesondere im Lebensmittelbereich darstellt.

Weitere vorteilhafte Ausgestaltungen der Erfindung sind in den Unteransprüchen und der folgenden Figurenbeschreibung offenbart. Es zeigen
Fig. 1 eine nicht erfindungsgemäße einzelne Verschließstation in Seitenansicht als Prinzipskizze,
Fig. 2 beispielhaft mehrere Kopplungselemente entlang einer beispielhaften Hubkurve in perspektivischer Teilansicht,
Fig. 3 eine Vergrößerte Darstellung eines Verschließerwerkzeugs gemäß der vorliegenden Erfindung mit Antrieb als Schnittzeichnung, und
Fig. 4 das erfindungsgemäße Verschließerwerkzeug mit Antrieb aus Figur 4 in Seitenansicht.

In den unterschiedlichen Figuren sind gleiche Teile stets mit denselben Bezugszeichen versehen, weswegen diese in der Regel auch nur einmal beschrieben und in den Figuren lediglich einmal eingetragen werden.

Figur 1 zeigt eine einzelne Verschließerstation 1 einer Vorrichtung zum Verschließen von Behältern 2. Die Vorrichtung kann auch als Verschließmaschine bezeichnet werden. Die Vorrichtung hat mehrere am Umfang eines um die vertikale Maschinenachse X umlaufend antreibbaren Rotors 3 gebildete Verschließerstationen 1, welche jeweils ein Verschließerwerkzeug 4 aufweisen.

Bei dem dargestellten Beispiel ist das Verschließerwerkzeug 4 mittels eines Drehantriebes 5 in Drehbewegungen versetzbar. Insofern zeigt Figur 1 beispielhaft eine Vorrichtung zum Verschließen von Behältern 2 mit Schraubverschlüssen.

Der Behälter 2 steht auf einem in Höhenrichtung gesehen, also entlang der vertikalen Maschinenachse X gesehen unbeweglichen Behälterträger 6 in der Ausgestaltung als Aufstandteller. Selbstverständlich können auch andere Behälterträger verwendet werden, wie zum Beispiel solche, bei denen der Behälter hängend transportiert wird. Zielführend bei der Erfindung ist aber, dass der Behälterträger welcher Bauart dieser auch immer sei, trotz seiner um die Maschinenachse X umlaufenden Bewegung in seiner Höhenlage unveränderlich ist.

Das Verschließerwerkzeug 4 weist eine Welle 7 auf, an welcher sich ein Wirkabschnitt 8 bzw. Konus 8 anschließt. Der Konus 8 kann die Schraubkappe halten. Die Welle 7 ist längenvariabel, beispielsweise teleskopartig mit einem feststehenden Wellenteil 9 und einem relativ zu diesem verfahrbaren Wellenteil 10 ausführbar. Der feststehende obere Wellenteil 9 ist mit dem Drehantrieb 5 verbunden. Der verfahrbare untere Wellenteil 10 ist mit dem Konus 8 verbunden.

Die jeweilige Verschließerstation 1 weist ein mechanisch wirkendes Kopplungselement 11 auf, welches hubkurvengesteuert um die Maschinenachse X umlaufend zwangsgeführt ist und das Verschließerwerkzeug 4 über einen Mitnehmer 13 in einer erforderlichen Höhenbewegung ebenso zwangsgeführt mitnimmt. Insofern erfolgt bei der Erfindung ein Abstandsausgleich des Behälters 2 zum Verschließerwerkzeug 4 nur über eine Höhenbewegung des unteren Teils des Verschließerwerkzeugs 4 bzw. des unteren Wellenanteils 10 mit seinen verbundenen Elementen.

Mit dem Rotor 3 steht der Drehantrieb 5 in Verbindung und läuft mit diesem um. An einer Verbindungseinrichtung 14 des Drehantriebes 5 zum Rotor 3 ist eine Linearführung 15 angeordnet. Die Linearführung 15 erstreckt sich von der Verbindungseinrichtung 14 wegorientiert parallel zur vertikalen Maschinenachse X verlaufend mit ihrem freien Ende 16 nach unten orientiert.

An dem verfahrbaren Wellenteil 10 der Welle 7 ist der Mitnehmer 13 vorgesehen. Der Mitnehmer 13 weist Verbindungsarme 17 und eine Führungshülse 18 auf. Beispielhaft sind zwei Verbindungsarme 17 gezeigt, was nicht beschränkend sein soll. Denkbar wäre auch ein einziger Verbindungsarm 17 oder mehr als zwei. Die Verbindungsarme 17 sind zum einem an dem Kopplungselement 11, bzw. an dessen Führungsstange 22 und zum anderen an der Führungshülse 18 befestigt, wobei die Verbindungsarme 17 in Figur 1 unterbrochen dargestellt sind, selbstverständlich aber durchgehend sind. Die Führungshülse 18 umfasst den verfahrbaren Wellenteil 10 der Welle 7 beispielsweise vollumfänglich. Die Führungshülse 18 kann vollumfänglich geschlossen oder teilweise geöffnet sein. Die Führungshülse 18 weist weiter eine Lagereinrichtung 19 auf, welche neben dem gemeinsamen Umlauf um die Maschinenachse X nur eine translatorische Bewegung vollzieht und die Rotation des mit der Führungshülse 18 verbundenen und hierüber angetriebenen Konus 8 ermöglicht. So kann der vertikal verfahrbare Wellenteil 10 der Welle 7 entlang bzw. parallel zur vertikalen Maschinenachse X bewegt werden. Der verfahrbare Wellenteil 10 der Welle 7 kann sich aber auch drehen, und zwar entsprechend in dem vom Drehantrieb 5 vorgegebenen Drehsinn.

Rotiert nun das Kopplungselement 11 um die Maschinenachse X herum entlang der Hubkurve 20 (Figur 2), wird über den Mitnehmer 13, bzw. über dessen Verbindungsarme 17 und die Führungshülse 18 zwangsläufig auch der Konus 8 durch Zwangsmitnahme mitgenommen.

Das Kopplungselement 11 weist eine endseitige Rolle 21 und eine Führungsstange 22 auf, welche in einer nicht erkennbaren Führung gelagert ist. Das Kopplungselement läuft entlang der Hubkurve 20 um die Maschinenachse X.

Natürlich kann analog auch eine Verschließerstation mit Verschließerstempel als (Kron)Korker ausgeführt sein. Der Drehantrieb würde selbstverständlich entfallen.

Figur 3 zeigt das erfindungsgemäße Verschließerwerkzeug 4 mit zugeordnetem Drehantrieb 5.
Der Drehantrieb 5 ist bei dem Ausführungsbeispiel nach Figur 3 mit seinem Fußgehäuse 23 an einer Abdeckung 24 befestigt, wobei die Abdeckung 24 als InnenraumDecke 24 bezeichnet werden kann. Durch das Fußgehäuse 23 erstreckt sich die Welle 7, bzw. dessen feststehender Wellenteil 9, welcher rotierbar ist. An dem Wellenteil 9 schließt sich bei dem Ausführungsbeispiel nach Figur 3 die Führungshülse 18 an, welche beispielhaft vier Linearführungen bzw. Linearstäbe 25 aufweist, von denen aufgrund der gewählten Darstellung nur zwei erkennbar sind. Die Führungshülse 18 ist kopfseitig mit dem Fußende des Wellenteils 9 bzw. der Welle 7 verbunden. Fußseitig weist die Führungshülse 18 eine geeignet Lagerung 26 auf. Kopfseitig können die Linearstäbe 25 in Axialrichtung relativ zur Welle 7 in Richtung zum Drehantrieb 5 verschoben werden. So ist die Führungshülse 18 relativ zur Welle 7 in axialer Richtung aber auch in rotatorischer Richtung beweg- bzw. antreibbar und dient, bei gleichzeitiger relativer Abstandsänderung zwischen Drehantrieb 5 und Verschlusskopf 8, auch zur Drehkraftübertragung auf den Verschlusskopf bzw. Konus 8. Insofern hat die Führungshülse 18 mit der Lagerung 26 respektive Lagereinrichtung 19 auch die Funktion des zu der Figur 1 beschriebenen verfahrbaren Wellenteils 10 übernommen. Der bzw. die Verbindungsarme 17 können an dem Außenumfang der Lagereinrichtung 19 angreifen. Das Verschließerwerkzeug 4 weist noch einen Ausstosser 12 auf, auf den nicht näher eingegangen wird.

Bei der Ansicht und Ausführung nach Figur 4 wurde an der bisherigen Position der Innenraum-Decke nur ein Tragelement 27 vorgesehen, an welchem der Drehantrieb 5 befestigt ist. Der Innenraum ragt hierbei bis zur Deck- und Übergangsplatte 28, in welche die äußeren Hülsen 5.1 des Drehantriebs 5 eingesteckt und mittels einer O-Ringdichtung 29 abgedichtet ist. Die Deck- und Übergangsplatte 28 stellt die Bodenplatte eines Elektroraumes 30 dar, in welchen die nach oben offene, äußere Hülse 5.1 des Drehantriebes 5 hineinragt. Ansonsten entspricht das Ausführungsbeispiel zu Figur 4 dem Ausführungsbeispiel nach Figur 3.

Auch wenn in vorstehenden Ausführungsbeispielen und Figuren nur ein Verschließer in Rundläuferbauart gezeigt und beschrieben wurde, ist die Wirkweise und das Grundprinzip analog auf lineare Verschließer oder lineare Füll- und Verschließmaschinen übertragbar. Hierbei sind die Verschließwerkzeuge in einer Reihe nebeneinander angeordnet sind.

Bei linearen Füll- und Verschließmaschinen, die schrittweise oder sequentiell arbeitet, vergleichbar der DE 10 2005 032 322 A1, sind die Verschließwerkzeuge der Verschließstationen als Gruppe quer und oberhalb des Hauptförderweges der Behälter angeordnet und sind gemeinsam vertikal verfahrbar.

### Bezugszeichenliste

- 1: Verschließerstation
- 2: Behälter
- 3: Rotor
- 4: Verschließerwerkzeug
- 5: Drehantrieb
- 5.1: Hülse (äußere) von 5
- 6: Behälterträger
- 7: Welle
- 8: Konus an 4
- 9: Feststehender Wellenteil von 7
- 10: Verfahrbarer Wellenteil von 7
- 11: Kopplungselement
- 12: Ausstosser
- 13: Mitnehmer
- 14: Verbindungseinrichtung
- 15: Linearführung
- 16: Freies Ende v. 15
- 17: Verbindungsarme
- 18: Führungshülse
- 19: Lagereinrichtung
- 20: Hubkurve
- 21: Rolle
- 22: Führungsstange
- 23: Fußgehäuse
- 24: Abdeckung
- 25: Linearstäbe
- 26: Lagerung
- 27: Tragelement
- 28: Deck- und Übergangsplatte
- 29: O-Ringdichtung
- 30: Elektroraum

## Patentansprüche

1. Vorrichtung zum Verschließen von Behältern (2) mit mehreren Verschließerstationen (1), welche jeweils ein Verschließerwerkzeug (4) aufweisen, welches mittels eines Drehantriebes (5) in Drehbewegungen versetzbar ist,
wobei die jeweilige Verschließerstation (1) ein Kopplungselement (11) aufweist, welches höhengesteuert um die Maschlnenachse umlaufend zwangsgeführt ist z, wobei das Verschließerwerkzeug (4) eine Welle (7) mit einem feststehenden Teil (9) aufweist,
und das Verschließerwerkzeug (4) über einen Mitnehmer (13) in einer erforderlichen Höhenbewegung entsprechend geführt mitnimmt, **dadurch gekennzeichnet, dass** der Mitnehmer (13) zumindest einen Verbindungsarm (17) und eine Führungshülse (18) aufweist, wobei der Mitnehmer (13) an seiner Führungshülse (18) zumindest einen Linearstab (25) aufweist, wobei der mindestens eine Linearstab kopfseitig mit dem Fußende des feststehenden Wellenteils (9) der Welle (7) verbunden ist und kopfseitig in Axialrichtung relativ zum feststehenden Wellenteil (9) der Welle (7) in Richtung zum Drehantrieb (5) verschiebbar ist und fußseitig eine Lagerung (26) aufweist, und wobei der mindestens eine Linearstab auch in rotatorischer Richtung antreibbar ist und bei gleichzeitiger relativer Abstandsänderung zwischen Drehantrieb (5) und Verschlusskopf zur Drehkraftübertragung auf den Verschlusskopf dient.

2. Vorrichtung nach Anspruch 1, **dadurch gekennzeichnet, dass** die Führungshülse (18) einen Abschnitt des Verschließerwerkzeugs (4) umfasst beziehungsweise an diesem befestigt ist

3. Vorrichtung nach einem der vorhergehenden Ansprüche, **dadurch gekennzeichnet, dass** der Behälter (2) an einem Behälterträger (6) gelagert ist, welcher in Hochrichtung gesehen unbeweglich gelagert ist.

4. Vorrichtung nach einem der vorhergehenden Ansprüche, **dadurch gekennzeichnet, dass** der Behälter (2) an einem Behälterträger gelagert ist, welcher an einer Linearführung (15) des Mitnehmers (13) bzw. dessen verbindungsarm (17) in Hochrichtung unbeweglich gelagert ist.

## Claims

1. Device for closing containers (2), with a plurality of closure stations (1) which, in each case, comprise a closure tool (4) which can be displaced in rotational movement by means of a rotary drive (4), wherein the respective closure station (1) comprises a coupling element (11), which is positively driven such as to circulate about the machine axis, with vertical control, wherein the closure tool (4) comprises a shaft (7) with a fixed part (9) and, by means of a driver catch (13), drives the closure tool (4) in a guided manner in accordance with a required vertical movement,
**characterised in that** the driver catch (13) comprises at least one connection arm (17) and a guide sleeve (18) wherein the driver catch (13) comprises at its guide sleeve (18) at least one linear rod (25); wherein the at least one linear rod is connected on the head side to the foot end of the fixed shaft part (9) of the shaft (7), and can be displaced on the head side, in the axial direction relative to the fixed shaft part (9) of the shaft (7), in the direction of the rotary drive (5); and on the foot side comprises a bearing (26); and wherein the at least one linear rod can also be driven in a rotary direction, and, with simultaneous relative change of spacing interval between the rotary drive (5) and the closure head, serves to transfer the rotational force onto the closure head.

2. Device according to claim 1 , **characterised in that** the guide sleeve (18) comprises a section of the closure tool (4), or, respectively, is secured to this.

3. Device according to any one of the preceding claims, **characterised in that** the container (2) is mounted on a container carrier (6), which, seen in the vertical direction, is mounted such as to be immovable.

4. Device according to any one of the preceding claims, **characterised in that** the container (2) is mounted on a container carrier, which is mounted on a linear guide (15) of the driver catch (13) or its connection arm (17) respectively so as to be immovable in the vertical direction.

## Revendications

1. Dispositif de fermeture de récipients (2) avec plusieurs postes de fermeture (1) qui présentent respectivement un outil de fermeture (4) qui peut être amené en mouvements de rotation à l'aide d'un entraînement rotatif (5),
le poste de fermeture (1) respectif présentant un élément de couplage (11) qui est guidé à force de manière à tourner autour de l'axe de machine et de manière positionnable en hauteur, l'outil de fermeture (4) présentant un arbre (7) avec une partie fixe (9), et l'outil de fermeture (4) entraînant de manière guidée en conséquence par un élément d'entraînement (13) dans un mouvement vertical nécessaire, **caractérisé en ce que** l'élément d'entraînement (13) présente au moins un bras de liaison (17) et une douille de guidage (18), l'élément d'entraînement (13) présentant sur sa douille de guidage (18) au moins une barre linéaire (25), l'au moins une barre linéaire étant reliée côté tête à l'extrémité de pied de la partie d'arbre (9) fixe de l'arbre (7) et étant coulissante côté tête dans le sens axial par rapport à la partie d'arbre (9) fixe de l'arbre (7) en direction de l'entraînement rotatif (5), et présentant côté pied un logement (26), et l'au moins une barre linéaire pouvant être entraînée aussi en direction rotative et servant en cas de modification de distance relative simultanée entre l'entraînement rotatif (5) et la tête de fermeture à la transmission de force de rotation à la tête de fermeture.

2. Dispositif selon la revendication 1, **caractérisé en ce que** la douille de guidage (18) comporte une section de l'outil de fermeture (4) ou est fixée sur celle-ci.

3. Dispositif selon l'une quelconque des revendications précédentes, **caractérisé en ce que** le récipient (2) est logé sur un support de récipient (6) qui est logé de manière immobile vu dans le sens vertical.

4. Dispositif selon l'une quelconque des revendications précédentes, **caractérisé en ce que** le récipient (2) est logé sur un support de récipient qui est logé de manière immobile dans le sens vertical sur un guidage linéaire (15) de l'élément d'entraînement (13) ou de son bras de liaison (17).
